# EUROPÄISCHE PATENTSCHRIFT

(11) **EP 0 524 631 B1**
(45) Veröffentlichungstag und Bekanntmachung des Hinweises auf die Patenterteilung: **18.11.1998**
(21) Anmeldenummer: 92112631.4
(22) Anmeldetag: 23.07.1992
(51) Int. Cl.: E06B 3/54, E06B 3/30

(54) **Halteglied für Isolierglasscheiben**
Mounting device for insulating glazing
Dispositif pour monter des vitrages isolants

(30) Priorität: 26.07.1991 DE 9109232 U; 29.08.1991 DE 9110698 U
(43) Veröffentlichungstag der Anmeldung: 27.01.1993
(73) Patentinhaber: FENSTERBAU STOLL, D-88250 Weingarten (DE)
(72) Erfinder: Stoll, Matthias Wolfgang, W-7987 Weingarten (DE)
(74) Vertreter: Engelhardt, Guido, Dipl.-Ing.

(56) Entgegenhaltungen:
- EP-A- 0 130 438
- EP-A- 0 280 832
- CH-A- 469 875
- DE-A- 2 222 520
- DE-A- 3 217 244
- DE-A- 4 004 698
- FR-A- 2 619 587
- GB-A- 2 196 047
- NL-A- 8 303 158

## Beschreibung

Die Erfindung bezieht sich auf ein Halteglied für Isolierglasscheiben, deren äußere Glasscheibe über die innere Glasscheibe übersteht, wobei das Halteglied in Form eines auf und/oder an dem die Isolierglasscheibe aufnehmenden Flügelrahmen auf- und/oder anliegenden zweischenkeligen Winkelstückes ausgebildet ist und zur Abstützung der äußeren Glasscheibe eine deren Rand umfassende vorzugsweise an dem Ende des an dem Flügelrahmen anliegenden Schenkels oder einem Ansatzstück oder an dem auf dem Flügelrahmen aufliegenden Schenkel vorgesehene Aufnahmetasche aufweist.

Durch die NL-A-8 303 158 ist ein Halteglied dieser Art bekannt. Auf der Innenseite des Haltegliedes ist jedoch an diesem ein abstehender Steg angeformt, der mittels Schrauben am Fensterrahmen zu befestigen ist.

Abgesehen davon, daß der auf der Innenseite des Fensters auf dem Flügelrahmen aufliegende Steg optisch unschön wirkt, ist die Befestigung des Haltegliedes auch zeitaufwendig, so daß dadurch hohe Montagekosten entstehen.

Aufgabe der Erfindung ist es daher, ein Halteglied für Isolierglasscheiben, deren äußere Glasscheibe über die innere Glasscheibe übersteht, der vorgenannten Art zu schaffen, das nicht nur auf einfache Weise zu fertigen ist und durch das die beiden Glasscheiben einzeln abgestützt sind, sondern mittels dem auch eine sichere Arretierung der Isolierglasscheibe in seitlicher Richtung gewährleistet ist. Eine Glasscheibe soll somit zuverlässig in einem Flügelrahmen, ohne daß dieser besonders auszubilden ist, zu fixieren sein. Der dazu erforderliche Bauaufwand soll gering gehalten werden, auch soll das Verglasen eines Rahmens in kurzer Zeit und ohne daß dazu umfangreiche Fachkenntnisse notwendig sind, vorzunehmen sein, dennoch soll eine Glasscheibe stets sicher gehalten werden. Des weiteren soll mit Hilfe des Haltegliedes die Montage der Isolierglasscheibe in einem erheblichen Maße erleichtert und verkürzt werden, auch soll eine vielseitige Verwendbarkeit gegeben sein. Und bei einer eventuellen Reparatur soll die Glasscheibe auch leicht ausgewechselt und ersetzt werden können.

Gemäß der Erfindung wird dies dadurch erreicht, daß an dem parallel zu den Glasscheiben verlaufenden Schenkel ein Verrastungssteg angeformt oder mit diesen verbunden ist, der mittels eines vorzugsweise an seinem Ende angebrachten und in Richtung der Glasscheiben abstehenden Ansatzes in einer in den Flügelrahmen eingearbeiteten Nut derart arretierbar ist, daß die Arretierung ein nachträgliches Ausrichten der Isolierscheibe zuläßt.

Zweckmäßig ist es hierbei, den Verrastungssteg etwa parallel zu dem auf dem Flügelrahmen aufliegenden oder abgestützten Schenkel des Haltegliedes und mit Abstand zu diesem anzuordnen und in Richtung der Isolierglasscheibe federnd auszubilden.

Die federnde Ausgestaltung des Verrastungssteges kann dadurch erreicht werden, daß dieser vorzugsweise in dem dem Ansatz gegenüberliegenden Endbereich mit einer Biegezone versehen wird, es ist aber auch möglich, den Verrastungssteg im Bereich des Anschlusses an das Halteglied und im Bereich des in die Nut des Flügelrahmens eingreifenden Ansatzes jeweils mit einer Biegezone auszustatten.

Nach einer andersartigen Ausführungsform kann der Verrastungssteg auch mittels eines Gelenkes mit dem Halteglied bzw. dessen parallel zu der Isolierglasscheibe verlaufenden Schenkel gelenkig verbunden oder als in das Halteglied und in die Nut des Flügelrahmens einhängbarer Bügel ausgebildet sein.

Das Gelenk zur Verbindung des Verrastungssteges mit dem Halteglied kann in einfacher Weise durch eine in diese eingearbeitete im Querschnitt etwa kreisförmig und einseitig offene Ausnehmung sowie durch einen oder mehrere an dem Verrastungssteg angeformte Stege gebildet sein, deren Außenmantelflächen der Innenmantelfläche der Ausnehmung angepaßt sind und in diese eingreifen.

Die den Ansatz des Verrastungssteges aufnehmende in den Flügelrahmen eingearbeitete Nut sollte mit einer Hinterschneidung versehen sein, und der Ansatz sollte unmittelbar und/oder mit Hilfe einer Dichtung in der Nut verspannt werden. Dazu sollte der Ansatz des Verrastungsstegs an seinem Ende mindestens einen in der in den Flügelrahmen eingearbeiteten Nut verspannbaren Quersteg aufweisen.

Auch kann der Ansatz des Verrastungssteges durch zwei Spreizstege gebildet sein, die in der in den Flügelrahmen eingearbeiteten Nut verspannbar sind.

Außerdem kann an dem Ansatz des Verrastungssteges eine mit einem Stockrahmen oder dgl. zusammenwirkende vorzugsweise anextrudierte Dichtung angebracht sein.

Bei einem mit einem seitlich abstehenden Ansatzstück versehenen Halteglied sollte das Ansatzstück vorzugsweise im Bereich zwischen der Aufnahmetasche und dem mit Abstand zu dessen äußeren Glasscheibe angeordneten Schenkel auf der Außenseite mit einer Aufnahmenut zur Halterung des Verrastungssteges versehen sein.

Auch kann zur Halterung der Isolierglasscheibe die Aufnahmetasche für die äußere Glasscheibe an dem Verrastungssteg auf der dem Ansatz gegenüberliegenden Seite angeformt und das Halteglied mit seitlichem Abstand zu der äußeren Glasscheibe mit dem Verrastungssteg fest verbunden sein.

Bei größeren Isolierglasfenstern ist es des weiteren vorteilhaft, das Halteglied in zwei diagonal gegenüberliegenden Eckbereichen der Isolierglasscheibe mittels Stützvorrichtungen an dem Flügelrahmen abzustützen, die jeweils aus einem an dem Flügelrahmen ortsfest angebrachten Halter und einem in diesem angeordneten auf das Halteglied einwirkenden Stütztglied bestehen sollten, das in Richtung der Isolierglasscheibe verstellbar mit dem Halter verbunden ist.

Der Halter kann hierbei durch eine in eine in den Flügelrahmen eingearbeitete Bohrung, beispielsweise mittels angeformter in diesen eingreifender Vorsprünge, drehfest eingesetzte und vorzugsweise mit einem Auflagebund versehene Hülse gebildet sein, in die ein Innengewinde zur Aufnahme des in Form einer Gewindespindel ausgebildeten Stützgliedes, das unmittelbar oder über ein als Wanne ausgebildetes Zwischenglied auf den Rand der Isolierglasscheibe einwirkt, eingearbeitet ist. Auf diese Weise ist es leicht möglich, die Isolierglasscheibe von außen auch nachträglich auszurichten.

Nach einer Ausführungsvariante kann der Halter der Stützvorrichtung auch durch ein Winkelstück gebildet sein, dessen einer Schenkel an dem Flügelrahmen befestigbar und in dessen anderen Schenkel ein Gewinde zur verstellbaren Halterung des Stützgliedes eingearbeitet ist.

Angezeigt ist es ferner, den vertikal verlaufenden Schenkel des Haltegliedes bzw. das Halteglied bzw. dessen parallel zu den Glasscheiben verlaufenden Schenkel an ihrem Ende oder das Ansatzstück oder den Verrastungssteg unterhalb der Aufnahmetasche jeweils mit einer oder mehreren durch Stege gebildete Ablaufkanten zu versehen.

Das Halteglied kann aus einem metallischen Werkstoff, vorzugsweise aus Aluminium, und der Verrastungssteg aus einem witterungsbeständigen Kunststoff hergestellt werden. Alternativ dazu können das Halteglied und der an diesem angeformte Verrastungssteg mit Ansatz einstückig aus einem witterungsbeständigen Kunststoff bestehen.

Um der Kondenswasserbildung entgegenzuwirken und um gegebenenfalls Dichtprofile ersetzen zu können, sollten in das Halteglied und/oder das Zwischenstück auf den an dem Flügelrahmen anliegenden Seiten bzw. in den an oder auf dem Flügelrahmen anliegenden Schenkeln des Haltegliedes auf den dem Flügelrahmen zugekehrten Seiten eine oder mehrere sich in Längsrichtung des Haltegliedes erstreckende Ausnehmungen eingearbeitet sein.

Bei der Isolierglasscheibe sollte der parallel zu den Glasscheiben verlaufende Schenkel des Haltegliedes mit seitlichem Abstand zu der äußeren Glasscheibe angeordnet und der Raum zwischen der äußeren Glasscheibe und dem Schenkel sollte mit Silicon oder einem ähnlichen Klebewerkstoff ausgefüllt sein, so daß die äußere Glasscheibe auch bei hohen, auf diese einwirkenden Sogkräften zuverlässig gehalten ist.

Bei dieser Ausführungsvariante kann die Aufnahmetasche des Haltegliedes für die äußere Glasscheibe an einem von dem parallel zu dieser mit seitlichem Abstand verlaufenden Schenkel abstehenden Ansatzstück vorgesehen werden.

Um die Isolierglasscheibe auf einfache Weise verspannen zu können, ist es ferner zweckmäßig, zur gelenkigen Verbindung der beiden Schenkel des Haltegliedes in dessen Eckbereich, vorzugsweise auf der Außenseite, eine Freisparung in diesen einzuarbeiten, die in den auf dem Flügelrahmen aufliegenden Schenkel des Haltegliedes eingearbeitet und in Form eines auf der der äußeren Glassscheibe zugekehrten Seite offenen Rechteckes ausgebildet sein sollte. Die Tiefe der Freisparung sollte etwa der Materialstärke des auf dem Flügelrahmen aufliegenden Schenkels des Haltegliedes entsprechen.

Wird ein Halteglied gemäß der Erfindung ausgebildet, so ist gewährleistet, daß beide Glasscheiben einer einen Überstand aufweisenden Isolierglasscheibe stets sicher abgestützt und arretiert sind. Die innere wie auch die äußere Glasscheibe sind nämlich jeweils in Aufnahmetaschen des Haltegliedes gehalten, so daß auch durch größere seitlich gerichtete Kräfte, die z.B. bei einem heftigen Schließen eines Fensters auf die Isolierglasscheibe einwirken können, diese nicht aus ihrer Halterung geschoben wird. Des weiteren kann das Halteglied in einem Flügelrahmen, und zwar von außen und nach der Montage der Isolierglasscheibe eingesetzt werden, eine Verklotzung, eine Verschraubung und/oder Glashalteleisten sind somit oftmals nicht erforderlich. Der Montageaufwand kann demnach in einem erheblichen Maße verringert werden. Und da das Halteglied einfach in seiner konstruktiven Ausgestaltung ist und aus Kunststoff hergestellt werden kann, ist dieses auch wirtschaftlich zu fertigen. Bei Verwendung des vorschlagsgemäß ausgebildeten Haltegliedes wird somit der Einbau einer einen Überstand aufweisenden Isolierglasscheibe bei einfacher Handhabung wesentlich erleichtet, dennoch ist eine zuverlässige Arretierung der Isolierglasscheibe gegeben.

Durch das mit einem vorzugsweise federnden Verrastungssteg, der mittels eines angeformten Ansatzes in einer in den Flügelrahmen eingearbeiteten Nut arretierbar ist, versehene Halteglied ist es somit möglich, die Glasscheibe in den Flügelrahmen einzusetzen, ohne daß dieser in besonderer Weise zu gestalten und ohne daß eine Versiegelung vorzunehmen sind. Das Halteglied wird vielmehr durch den in der Nut des Flügelrahmens verspannbaren Verrastungssteg gegen seitliche Verschiebungen gesichert, eine Arretierung der Glasscheibe auf beiden Seiten ist demnach nicht erforderlich.

Beim Einbau einer Glasscheibe ist demnach lediglich noch das Halteglied auf deren Rand aufzusetzen und dieses ist mit dem Verrastungssteg mit dem Flügelrahmen zu verbinden, um eine sichere Halterung der Glasscheibe zu bewerkstelligen. Der Bauaufwand ist somit, da das Halteglied mit angeformten Verrastungsstegen aus Kunststoff hergestellt werden kann, äußerst gering, vor allem aber ist von Vorteil, daß der Zeitaufwand zur Montage einer Glasscheibe kurz ist und daß diese ohne große Fachkenntnisse in einen Flügelrahmen sicher eingessetzt werden kann.

Des weiteren ermöglicht das vorschlagsgemäß ausgebildete Halteglied besondersartige Fenstergestaltungen, da auch Isolierglasscheiben, deren äußere Glasscheibe einen Überstand aufweisen, ohne Schwierigkeiten in dem Flügelrahmen zu fixieren sind. Und bei einer Beschädigung einer Glasscheibe ist diese rasch und ohne großen Zeitaufwand auszuwechseln, da keine Versiegelungen zu zerstören oder erneut vorzunehmen sind, sondern lediglich der Verrastungssteg zu lösen ist. Bei einfacher Handhabung wird somit mit Hilfe des Haltegliedes die Verglasung eines Flügelrahmens in einem erheblichen Maße erleichtert.

In der Zeichnung sind mehrere Ausführungsbeispiele eines gemäß der Erfindung ausgebildeten Haltegliedes für Isolierglasscheiben dargestellt, die nachfolgend im einzelnen erläutert sind. Hierbei zeigen, jeweils in einem Schnitt:
- Figur: 1 eine in einen Flügelrahmen eingesetzte Isolierglasscheibe eines Fensters, die mittels eines mit einem Verrastungssteg versehenen Haltegliedes in dem Flügelrahmen verspannbar ist,
- Figuren 2 bis 6: Ausführungsvarianten des mit dem Halteglied nach Figur 2 verbundenen Verrastungssteges sowie
- Figuren 7 bis 9: weitere Ausführungsvarianten einer Haltevorrichtung nach Figur 1.

Die in Figur 1 dargestellte und mit 51 bezeichnete Vorrichtung dient zur Halterung einer Isolierglasscheibe 54 in einem Flügelrahmen 53, der in einer Fensteröffnung eines Stockrahmens 52 eingesetzt ist, und besteht im wesentlichen aus einem Halteglied 81 sowie einem an diesem angeformten Verrastungssteg 91, der mittels eines in Richtung der Isolierglasscheibe 54 abstehenden Ansatzes 93 in einer in den Flügelrahmen 53 eingearbeiteten Nut 60 verspannt ist. Die beiden Glasscheiben 55 und 56 der Isolierglasscheibe 54 sind hierbei über Abstandhalter 57 miteinander fest verbunden, außerdem ist der Rand der Isolierglasscheibe 54 mit einer Siliconschicht 58 versehen. An dem Stockrahmen 52 ist ferner ein Abdeckprofil 59 befestigt, durch das der Flügelrahmen 53 auf der Außenseite teilweise überdeckt wird.

Bei der Vorrichtung 51 nach Figur 1 ist das Halteglied 81 als zweischenkeliges Winkelstück ausgebildet, dessen vertikal verlaufender Schenkel 81' mit einer Aufnahmetasche 82 für die äußere einen Überstand aufweisende Glasscheibe 55 und dessen horizontal gerichtete Schenkel 81" mit einer Aufnahmetasche 83 oder einer Stützfläche für die innere Glasscheibe 56 versehen sind. Die Aufnahmetasche 82 ist hierbei durch eine an der Glasscheibe 55 anliegende Lippe 84 begrenzt, über eine an dem Schenkel 81" anextrudierte Dichtung 85 liegt die Isolierglasscheibe 54 auf der Innenseite an dem mit einem Ansatz versehenen Flügelrahmen 53 an.

An dem Schenkel 81" des Haltegliedes 81 sind in dem Bereich zwischen den beiden durch Abstandhalter 57 voneinander getrennten Glasscheiben 55 und 56 des weiteren Rastvorsprünge 86 angeformt, die als durchgehende auf beiden Seiten jeweils mit einer Hinterschneidung ausgestattete Leisten 87 ausgebildet sind. Die Rastvorsprünge 86 greifen somit in die Siliconschicht 58 ein, das Halteglied 81 ist auf diese Weise besonders fest mit der Isolierglasscheibe 54 verankert.

Der Verrastungssteg 91 ist bei diesem Ausführungsbeispiel unmittelbar an dem vertikal verlaufenden Schenkel 81' des Haltegliedes 81 angeformt und in dem dem Ansatz 93 gegenüberliegenden Endbereich mit einer Biegezone 92 versehen. Auch der Ansatz 93 weist einen elastisch verformbaren Quersteg 96 auf, der in der Nut 60 verspannt ist. Des weiteren ist hierbei an dem Verrastungssteg 91 eine Dichtung 95 anextrudiert, die mit dem Stockrahmen 52 zur Abdichtung des Falzraumes zwischen diesem und dem Flügelrahmen 53 zusammenwirkt.

Der vertikale Schenkel 81' des Haltegliedes 81 ist auf der an dem Flügelrahmen 53 anliegenden Seite mit durchgehenden Ausnehmungen 88 versehen, um somit der Kondenswasserbildung zu begegnen, außerdem sind am Ende des Schenkels 81' zwei Stege 94 und 94' angeformt, durch die Wasserablaufkanten gebildet sind.

Gemäß Figur 2 kann der an dem Verrastungssteg 91 angeformte Ansatz 93', der in der hinterschnittenen Nut 60 eingespannt ist, auch durch einen T-förmigen Quersteg 96' gebildet sein, in dem eine an dem Stockrahmen 52 anliegende Dichtung 97 gehalten ist, es ist aber auch, wie dies in den Figuren 3 und 4 dargestellt ist, möglich, die Dichtung 97 in den Stockrahmen 52 einzusetzen und den in die Nut 60' eingreifenden Ansatz 93 nach unterschiedlichen Seiten zu krümmen.

Bei der Ausgestaltung nach Figur 1 ist das Isolierglasfenster 54 mittels vorzugsweise in zwei diagonal gegenüberliegenden Eckbereichen angeordneten Stützvorrichtungen 101 mit dem Flügelrahmen 53 verspannt. Die Stützvorrichtungen 101 bestehen jeweils aus einem in einer in den Flügelrahmen 53 eingearbeiteten Stufenbohrung 89 verdrehbar eingesetzten als Hülse ausgebildeten Halter 102 und einem Stützglied 103, das aus einer Gewindespindel besteht und verdrehbar mit dem Halter 102 verbunden ist. Über ein wannenförmig gestaltetes Zwischenglied 104 wirkt das Stützglied 103 auf die Isolierglasscheibe 54 ein. Durch Verdrehen des Stützgliedes 103, in dem von außen in dieses ein Verdrehwerkzeug eingesetzt wird, kann die Isolierglasscheibe 54 angehoben oder abgesenkt werden, so daß diese auch nach deren Einbau leicht auszurichten ist.

Bei der Ausgestaltung nach Figur 5 ist der an dem Verrastungssteg 91 angeformte Ansatz 93"' durch zwei Spreizstege gebildet, die in der in den Flügelrahmen 53 eingearbeiteten Nut 60' verspannt sind. Das Halteglied 81 ist auf diese Weise ebenfalls sicher an dem Flügelrahmen 53 gehalten.

Gemäß Figur 6 kann der Verrastungsteg 91' auch durch ein Gelenk 92' mit dem Halteglied 81 verbunden sein. An dem Schenkel 81' des Haltegliedes 81 ist dazu ein Ansatz 98 angeformt, in den eine im Querschnitt kreisförmige Ausnehmung 98' eingearbeitet ist. Und der Verrastungssteg 91' weist in seinem dem Schenkel 81' zugekehrten Ende zwei Stege 99 auf, deren Außenmantelflächen der Ausnehmung 98' angepaßt sind und in diese eingreifen. Zur Montage des Haltegliedes 81 kann somit der Verrastungssteg 91 zunächst weggeschwenkt und sodann in die Nut 60' des Flügelrahmens 53' eingeschwenkt werden.

Bei den in den Figuren 7 bis 9 dargestellten Ausführungsbeispielen einer Vorrichtung 201, 201' bzw. 201" zur Halterung einer Isolierglasscheibe 204 in einem Flügelrahmen 203 sind die unterschiedlich ausgebildeten Halteglieder 211, 211' und 211" derart gestaltet, daß deren in Richtung der beiden Glasscheiben 205 und 206 verlaufenden Schenkeln 214, 214' und 214" mit seitlichem Abstand a zu der äußeren Glasscheibe 205 angeordnet sind. Der dadurch geschaffene Raum ist mit Silicon 208 oder einem anderen Klebewerkstoff ausgefüllt, so daß die äußere Glasscheibe 205, die durch Abstandhalter 207 von der inneren Glasscheibe 206 getrennt ist, auch bei hohen Zugbeanspruchungen sicher in dem Halteglied 211, 211' bzw. 211" arretiert ist.

Auch bei diesen Ausführungsbeispielen ist an einem Stockrahmen 202, der den Flügelrahmen 203 aufnimmt, auf der Außenseite jeweils ein Abdeckprofil 209 aufgesetzt. Des weiteren ist auf dem Stockrahmen 202 eine Dichtung 240 angeordnet, durch die der Spalt zwischen dem Stockrahmen 202 und dem Flügelrahmen 203 abgedichtet ist. Ferner liegt an der inneren Glasscheibe 206 eine Dichtung 230 bzw. 230' an, die an dem Flügelrahmen 202 gehalten bzw. an dem Halteglied 211' anextrudiert ist.

Bei der Ausgestaltung nach Figur 7 ist an dem Schenkel 214 des Haltegliedes 211 ein in Richtung der äußeren Glasscheibe 204 abstehendes Ansatzstück 215 angeformt, das als Aufnahmetasche 212 für die äußere Glasscheibe 205 gestaltet ist. Die innere Glasscheibe 206 liegt auf einem weiteren an dem Schenkel 214 angeformten Steg 216 auf, der eine Aufnahmetasche 213 für die innere Glasscheibe 206 bildet. Da das einstückige Halteglied 211 aus einem metallischen Werkstoff hergestellt ist, sind in die Aufnahmetaschen 212 und 213 durchgehend Auflagebänder 218 bzw. 219 aus Kusntstoff eingelegt.

In das mit einer Wasserablaufkante 220 versehene Ansatzstück 215 ist auf der Außenseite des weiteren eine Nut 217 eingeformt, in der ein Verrastungssteg 221 mittels eines Ansatzes 224 gehalten ist. An dem anderen Ende ist an dem Verrastungssteg 221 ein weiterer Ansatz 223 angebracht, der in eine in den Flügelrahmen 203 eingearbeitete Nut 210 eingreift. Ferner weist der Verrastungssteg 221 zwei durch Einschnürungen geschaffene Biegezonen 222 und 222' auf, die Montage des Haltegliedes 211 ist somit auf einfache Weise zu bewerkstelligen.

Die zur Abstützung der Isolierglasscheibe 204 bei diesen Ausführungsvarianten vorgesehene Stützvorrichtung 231 besteht ebenfalls aus einem Halter 232 und einem Stützglied 233 in Form einer Gewindespindel, die verstellbar in dem Halter 232 eingesetzt ist und über ein Zwischenglied 234 auf den Steg 216 des Haltegliedes 211 einwirkt. Der Halter 232 ist hierbei jedoch als Winkelstück ausgebildet, dessen einer Schenkel mittels Schrauben 235 an dem Flügelrahmen 203 befestigt und in dessen anderen Schenkel ein Gewinde zur verstellbaren Halterung des Stützgliedes 233 eingearbeitet ist.

Bei der Ausführungsvariante nach Figur 8 ist die Nut 217' zur Aufnahme des Verrastungssteges 221' in Verlängerung des Schenkels 214' in das Halteglied 211' eingeformt und zur Auflage der äußeren Glasscheibe 206 ist ein Profilstück 218' aus Kunststoff vorgesehen, das mit dem Ansatzstück 215' des Haltegliedes 211' verrastet ist. Die an der inneren Glasscheibe 206 anliegende Dichtung 230' ist hierbei an dem Schenkel 216' des Haltegliedes 211' anextrudiert.

Gemäß Figur 9 besteht das als Winkelstück ausgebildete Halteglied 211' aus einem metallischen Werkstoff und der mit dessen Schenkel 214' fest verbundene Verrastungssteg 211" aus einem witterungsbeständigen Kunststoff. Der Verrastungssteg 211" ist dazu mit einer Nut 227 versehen, in die der Schenkel 214" eingreift.

Auf der Innenseite ist der mit Biegezonen ausgestattete Verrastungssteg 221" mit einem Ansatz 223" ausgestattet, der in der in den Flügelrahmen 203 eingearbeiteten Nut 210 verspannt ist. Des weiteren weist der Verrastungssteg 221" einen nach außen abstehenden Ansatz 225 auf, der als Aufnahmetasche 226 für die äußere Glasscheibe 206 ausgebildet und mit einer Wasserablaufkante 228 versehen ist. Die innere Glasscheibe 206 ist hierbei auf dem Steg 216' des Haltegliedes 21" abgestützt.

## Patentansprüche

1. Halteglied (81; 211) für Isolierglasscheiben (54 ; 204), deren äußere Glasscheibe (55; 205) über die innere Glasscheibe (56; 206) übersteht, wobei das Halteglied (81; 211) in Form eines auf und/oder an dem die Isolierglasscheibe (54; 204) aufnehmenden Flügelrahmen (53; 203) auf- und/oder anliegenden zweischenkeligen Winkelstückes ausgebildet ist und zur Abstützung der äußeren Glasscheibe (55; 205) eine deren Rand umfassende vorzugsweise an dem Ende des an dem Flügelrahmen (53; 203) anliegenden Schenkels (81') oder einem Ansatzstück (215) oder an dem auf dem Flügelrahmen (53; 203) aufliegenden Schenkel (81") vorgesehene Aufnahmetasche (82; 212) aufweist,
**dadurch gekennzeichnet,**
daß an dem parallel zu den Glasscheiben (55, 56; 205, 206) verlaufenden Schenkel (81'; 214) des Haltegliedes (81; 211) ein Verrastungssteg (91, 91'; 221) angeformt oder mit diesen verbunden ist, der mittels eines vorzugsweise an seinem Ende angebrachten und in Richtung der Glasscheiben (55, 56; 205, 206) abstehenden Ansatzes (93; 223) in einer in den Flügelrahmen (53; 203) eingearbeiteten Nut (60, 60'; 210) derart arretierbar ist, daß die Arretierung ein nachträgliches Ausrichten der Isolierglasscheibe (54) zuläßt.

2. Halteglied nach Anspruch 1,
**dadurch gekennzeichnet,**
daß der Verrastungssteg (91, 91'; 221) etwa parallel zu dem auf dem Flügelrahmen (53; 203) aufliegenden oder abgestützten Schenkel (81"; 216) des Haltegliedes (81; 211) und mit Abstand zu diesem angeordnet ist.

3. Halteglied nach Anspruch 1 oder 2,
**dadurch gekennzeichnet,**
daß der Verrastungssteg (91; 221) in Richtung der Isolierglasscheibe (54; 204) federnd ausgebildet ist.

4. Halteglied nach Anspruch 3,
**dadurch gekennzeichnet,**
daß der Verrastungssteg (91) vorzugsweise in dem dem Ansatz (93) gegenüberliegenden Endbereich mit einer Biegezone (92) versehen ist.

5. Halteglied nach einem oder mehreren der Ansprüche 1 bis 4,
**dadurch gekennzeichnet,**
daß der Verrastungssteg (221) im Bereich des Anschlusses an das Halteglied (211) und im Bereich des in die Nut (210) des Flügelrahmens (203) eingreifenden Ansatzes (223) jeweils mit einer Biegezone (222, 222') versehen ist.

6. Halteglied nach Anspruch 1 oder 2,
**dadurch gekennzeichnet,**
daß der Verrastungssteg (91') mittels eines Gelenkes (92') mit dem Halteglied (81) bzw. dessen parallel zu der Isolierglasscheibe (54) verlaufenden Schenkel (81') gelenkig verbunden oder als in das Halteglied und in die Nut des Flügelrahmens einhängbarer Bügel ausgebildet ist.

7. Halteglied nach Anspruch 6,
**dadurch gekennzeichnet,**
daß das Gelenk (92') zur Verbindung des Verrastungssteges (91) mit dem Halteglied (81) durch eine in diese eingearbeitete im Querschnitt etwa kreisförmige und einseitig offene Ausnehmung (98') sowie durch einen oder mehrere an dem Verrastungssteg (91') angeformte Stege (99) gebildet ist, deren Außenmantelflächen der Innenmantelfläche der Ausnehmung (98) angepaßt sind und in diese eingreifen.

8. Halteglied nach einem oder mehreren der Ansprüche 1 bis 7,
**dadurch gekennzeichnet,**
daß die den Ansatz (93) des Verrastungssteges (91) aufnehmende in den Flügelrahmen (53) eingearbeitete Nut (60) mit einer Hinterschneidung versehen ist und daß der Ansatz (93) unmittelbar und/oder mit Hilfe einer Dichtung (97) in der Nut (60) verspannbar ist.

9. Halteglied nach einem oder mehreren der Ansprüche 1 bis 8,
**dadurch gekennzeichnet,**
daß der Ansatz (93') des Verrastungssteges (91) an seinem Ende mit mindestens einem in der in den Flügelrahmen (53) eingearbeiteten Nut (60) verspannbaren Quersteg (96, 96') versehen ist.

10. Halteglied nach einem oder mehreren der Ansprüche 1 bis 9,
**dadurch gekennzeichnet,**
daß der Ansatz (93") des Verrastungssteges(91) durch zwei Spreizstege gebildet ist, die in der in den Flügelrahmen (53) eingearbeiteten Nut (60') verspannbar sind.

11. Halteglied nach Anspruch 9 oder 10,
**dadurch gekennzeichnet,**
daß an dem Ansatz (93) des Verrastungssteges (91) eine mit einem Stockrahmen (2) oder dgl. zusammenwirkende vorzugsweise anextrudierte Dichtung (97) angebracht ist.

12. Halteglied nach einem oder mehreren der Ansprüche 1 bis 11,
**dadurch gekennzeichnet,**
daß bei einem mit einem seitlich abstehenden Ansatzstück (215) versehenen Halteglied (211) das Ansatzstück (215) vorzugsweise im Bereich zwischen der Aufnahemtasche (212) und dem mit Abstand zu dessen äußeren Glasscheibe (204) angeordneten Schenkel (214) auf der Außenseite mit einer Aufnahemnut (217) zur Halterung des Verrastungssteges (221) versehen ist.

13. Halteglied nach einem oder mehreren der Ansprüche 1 bis 12,
**dadurch gekennzeichnet,**
daß zur Halterung der Isolierglasscheibe (204) die Aufnahmetasche (212') für die äußere Glasscheibe (205) an dem Verrastungssteg (221") auf der dem Ansatz (223) gegenüberliegenden Seite angeformt ist und daß das Halteglied (211") mit seitlichem Abstand zu der äußeren Glasscheibe (205) mit dem Verrastungssteg (221") fest verbunden ist.

14. Halteglied nach einem oder mehreren der Ansprüche 1 bis 13,
**dadurch gekennzeichnet,**
daß das Halteglied (81'; 211) in zwei diagonal gegenüberliegenden Eckbereichen der Isolierglasscheibe (54; 204) mittels Stützvorrichtungen (101; 231) an dem Flügelrahmen (53; 203) abgestützt ist.

15. Halteglied nach Anspruch 14,
**dadurch gekennzeichnet,**
daß die Stützvorrichtungen (101; 231) jeweils aus einem an dem Flügelrahmen (53; 203) ortsfest angebrachten Halter (102; 232) und einem in diesem angeordneten auf das Halteglied (81'; 211) einwirkenden Stützglied (103; 233) bestehen, das in Richtung der Isolierglasscheibe (54 ; 204) verstellbar mit dem Halter (102; 232) verbunden ist.

16. Halteglied nach Anspruch 14 oder 15,
**dadurch gekennzeichnet,**
daß der Halter (102) der Stützvorrichtung (101) durch eine in eine in den Flügelrahmen (53) eingearbeitete Bohrung (89), beispielsweise mittels angeformter in diesen eingreifender Vorsprünge, drehfest eingesetzten und vorzugsweise mit einem Auflagebund versehenen Hülse gebildet ist, in die ein Innengewinde zur Aufnahme des in Form einer Gewindespindel ausgebildeten Stützgliedes (103), das unmittelbar oder über ein als Wanne ausgebildetes Zwischenglied (104) auf den Rand der Isolierglasscheibe (54) einwirkt, eingearbeitet ist.

17. Halteglied nach Anspruch 14 oder 15,
**dadurch gekennzeichnet,**
daß der Halter (232) der Stützvorrichtung (231) durch ein Winkelstück gebildet ist, dessen einer Schenkel an dem Flügelrahmen (203) befestigbar und in dessen anderen Schenkel ein Gewinde zur verstellbaren Halterung des Stützgliedes (233) eingearbeitet ist.

18. Halteglied nach einem oder mehreren der Ansprüche 1 bis 17,
**dadurch gekennzeichnet,**
daß der vertikal verlaufende Schenkel (81') des Haltegliedes (81) bzw. das Halteglied (211) bzw. dessen parallel zu den Glasscheiben (55, 56) verlaufender Schenkel (81') an ihrem Ende oder das Ansatzstück (215) oder der Verrastungssteg (221") unterhalb der Aufnahmetasche (212') jeweils mit einer oder mehreren durch Stege gebildete Ablaufkanten (94; 220; 228)versehen sind.

19. Halteglied nach einem oder mehreren der Ansprüche 1 bis 18,
**dadurch gekennzeichnet,**
daß das Halteglied (211") aus einem metallischen Werkstoff, vorzugsweise aus Aluminium, und der Verrastungssteg (221") aus einem witterungsbeständigen Kunststoff hergestellt sind.

20. Halteglied nach einem oder mehreren der Ansprüche 1 bis 18,
**dadurch gekennzeichnet,**
daß das Halteglied (81) sowie der an diesem angeformte Verrastungssteg (91) mit Ansatz (93) einstückig aus einem witterungsbeständigen Kunststoff hergestellt sind.

21. Halteglied nach einem oder mehreren der Ansprüche 1 bis 20,
**dadurch gekennzeichnet,**
daß in das Halteglied (81) auf der an dem Flügelrahmen (53) anliegenden Seiten bzw. in den an oder auf dem Flügelrahmen (53) anliegenden Schenkeln (81', 81") des Haltegliedes (81) auf der dem Flügelrahmen (53) zugekehrten Seiten eine oder mehrere sich in Längsrichtung des Haltegliedes (81) erstreckende Ausnehmungen (88) eingearbeitet sind.

22. Halteglied nach einem oder mehreren der Ansprüche 1 bis 21,
**dadurch gekennzeichnet,**
daß der parallel zu den Glasscheiben (205, 206) verlaufende Schenkel (214) des Haltegliedes (211) mit seitlichem Abstand (a) zu der äußeren Glasscheibe (205) angeordnet ist und daß der Raum zwischen der äußeren Glasscheibe (205) und dem Schenkel (214) mit Silicon oder einem ähnlichen Klebewerkstoff (208) ausgefüllt ist.

23. Halteglied nach Anspruch 22,
**dadurch gekennzeichnet,**
daß die Aufnahmetasche (212) des Haltegliedes (211) für die äußere Glasscheibe (205) an einem von dem parallel zu dieser mit seitlichem Abstand (a) verlaufenden Schenkel (214) abstehenden Ansatzstück (215) vorgesehen ist.

24. Halteglied nach einem oder mehreren der Ansprüche 1 bis 23,
**dadurch gekennzeichnet,**
daß zur gelenkigen Verbindung der beiden Schenkel des Haltegliedes in dessen Eckbereich, vorzugsweise auf der Außenseite, eine Freisparung in dieses eingearbeitet ist.

25. Halteglied nach Anspruch 24,
**dadurch gekennzeichnet,**
daß die Freisparung in den auf dem Flügelrahmen aufliegenden Schenkel des Haltegliedes eingearbeitet und in Form eines auf der der äußeren Glasscheibe zugekehrten Seite offenen Rechteckes ausgebildet ist.

26. Halteglied nach Anspruch 25,
**dadurch gekennzeichnet,**
daß die Tiefe der Freisparung etwa der Materialstärke des auf dem Flügelrahmen aufliegenden Schenkels des Haltegliedes entspricht.

## Claims

1. A mounting device (81; 211) for insulating glazing (54; 204), the external glass pane (55; 205) of which projects beyond the internal glass pane (56; 206) with the mounting device (81; 211) being in the form of two-legged angle section which is in contact with and/or makes contact on the casement frame (53; 203) holding the insulating glazing (54; 204) and having a holding pocket (82; 212) provided for supporting the external glass pane (55; 205) which encloses the edge of the aforementioned pane, preferably at the end of the leg (81') in contact with the casement frame (53; 203) or with a contact piece (215) or against the leg (81") which makes contact on the casement frame (53; 203),
**characterised in that,**
a locking bar (91, 91'; 221) is formed onto or connected to the leg (81'; 214) of the mounting device (81; 211) running in parallel to the glass panes (55, 56; 205, 206), and the aforementioned locking bar can be locked in a groove (60, 60'; 210) worked into the casement frame (53; 203) by means of a projection (93; 223) which, in a preferable embodiment, is fitted on the end of the aforementioned locking bar and projects towards the glass panes (55, 56; 205, 206), with the locking function permitting the insulating glazing (54) to be aligned subsequently.

2. The mounting device in accordance with Claim 1,
**characterised in that,**
the locking bar (91, 91'; 221) is arranged approximately in parallel with and at a distance from the leg (81"; 216) of the mounting device (81; 211) which makes contact on or is supported on the casement frame (53; 203).

3. The mounting device in accordance with Claim 1 or 2,
**characterised in that,**
the locking bar (91; 221) is configured with flexibility of movement towards the insulating glazing (54; 204).

4. The mounting device in accordance with Claim 3,
**characterised in that,**
the locking bar (91) is, in a preferred embodiment, provided with a bending zone (92) in the terminal area opposite the projection (93).

5. The mounting device in accordance with one or more of Claims 1 to 4,
**characterised in that,**
the locking bar (221) is provided with one bending zone (222, 222') each in the area of the connection with the mounting device (221) and in the area of the projection (223) which engages in the groove (210) in the casement frame (203).

6. The mounting device in accordance with Claim 1 or 2,
**characterised in that,**
the locking bar (91') is in an articulated connection with the mounting device (81) by means of a joint (92') or with the leg (81') of the aforementioned mounting device which runs in parallel with the insulating glazing (54), or is formed as a clip which can be inserted into the mounting device and into the groove in the casement frame.

7. The mounting device in accordance with Claim 6,
**characterised in that,**
the joint (92') for connecting the locking bar (91) with the mounting device (81) is formed by a recess (98') which is worked into the aforementioned mounting device, has an approximately circular cross-section and is open on one side, and the aforementioned joint is further formed by one or more bars (99) formed onto the locking bar (91'), the external jacket faces of which are adapted to match the internal jacket face of the recess (98) and engage in the aforementioned recess.

8. The mounting device in accordance with one or more of Claims 1 to 7,
**characterised in that,**
the groove (60) worked into the casement frame (53) which accommodates the projection (93) on the locking bar (91) is provided with an undercut, and that the projection (93) can be clamped in the groove (60) directly and/or with the help of a seal (97).

9. The mounting device in accordance with one or more of Claims 1 to 8,
**characterised in that,**
the end of the projection (93') of the locking bar (91) is provided with at least one crossbar (96, 96') which can be clamped in the groove (60) worked into the casement frame (53).

10. The mounting device in accordance with one or more of Claims 1 to 9,
**characterised in that,**
the projection (93") of the locking bar (91) is formed by two expanding bars which can be clamped in the groove (60') worked into the casement frame (53).

11. The mounting device in accordance with Claim 9 or 10,
**characterised in that,**
a seal (97) is fitted on the projection (93) on the locking bar (91) which interacts with a frame (2) or similar and which, in a preferred embodiment, is extruded.

12. The mounting device in accordance with one or more of Claims 1 to 11,
**characterised in that,**
in the case of a mounting device (211) provided with a laterally projecting contact piece (215), the contact piece (215) is provided, in a preferred embodiment, with a holding groove (217) on its outside in the area between the holding pocket (212) and the leg (214) arranged at a distance from its external glazing (204), the purpose of the aforementioned holding groove being to hold the locking bar (221).

13. The mounting device in accordance with one or more of Claims 1 to 12,
**characterised in that,**
in order to mount the insulating glazing (204), the holding pocket (212') for the external glass pane (205) is formed onto the locking bar (221") on the side opposite to the projection (223), and that the mounting device (211") is firmly connected to the locking bar (221") at a lateral distance from the external glass pane (205).

14. The mounting device in accordance with one or more of Claims 1 to 13,
**characterised in that,**
the mounting device (81'; 211) is supported against the casement frame (53; 203) at two diagonally opposite corner areas of the insulating glazing (54; 204) by means of support fixtures (101; 231).

15. The mounting device in accordance Claim 14,
**characterised in that,**
each of the support fixtures (101; 231) consists of a holder (102; 232) which is in a fixed connection with the casement frame (53; 203) and of a support member (103; 233) arranged in the aforementioned holder and acting on the mounting device (81'; 211), with the aforementioned support member being in an adjustable connection with the holder (102; 232) in the direction of the insulating glazing (54; 204).

16. The mounting device in accordance Claim 14 or 15,
**characterised in that,**
the holder (102) of the support fixture (101) is formed by a sleeve which is inserted into a hole (89) worked into the casement frame (53) and held fixed, for example by means of projections formed onto it and engaging in the aforementioned hole, and which is provided, in a preferred embodiment, with a contact collar, with this aforementioned sleeve having an internal thread worked into it in order to hold the support member (103) in the form of a threaded spindle which acts on the edge of the insulating glazing (54) directly or via an intermediate piece (104) in the form of a pan.

17. The mounting device in accordance Claim 14 or 15,
**characterised in that,**
the holder (232) of the support fixture (231) is formed by an angle section, one leg of which can be attached to the casement frame (203) and into the other leg of which a thread is worked in order to hold the support member (233) in an adjustable arrangement.

18. The mounting device in accordance with one or more of Claims 1 to 17,
**characterised in that,**
the vertically aligned leg (81') of the mounting device (81) or the mounting device (211) or its leg (81') which runs parallel to the glass panes (55, 56) are each provided with one or more projecting edges (94; 220; 228) formed by bars and located at the end or the contact piece (215) or the locking bar (221") below the holding pocket (212').

19. The mounting device in accordance with one or more of Claims 1 to 18,
**characterised in that,**
the mounting device (211") is made of a metallic material, preferably aluminium, and the locking bar (221") is made of a weatherproof plastic.

20. The mounting device in accordance with one or more of Claims 1 to 18,
**characterised in that,**
the mounting device (81) and the locking bar (91) and projection (93) formed onto it are manufactured in one piece from a weatherproof plastic.

21. The mounting device in accordance with one or more of Claims 1 to 20,
**characterised in that,**
one or more recesses (88) running in the longitudinal direction of the mounting device (81) are worked into the sides of the mounting device (81) which are in contact with the casement frame (53) or into the legs (81', 81") of the mounting device (81) which are in contact with or on the casement frame (53), on the sides facing the casement frame (53).

22. The mounting device in accordance with one or more of Claims 1 to 21,
**characterised in that,**
the leg (214) of the mounting device (211) running parallel to the glass panes (205, 206) is arranged at a lateral distance (a) from the glass pane (205), and that the space between the external glass pane (205) and the leg (214) is filled with silicone or a similar bonding material (208).

23. The mounting device in accordance with Claim 22,
**characterised in that,**
the holding pocket (212) of the mounting device (211) for the external glass pane (205) is provided on a contact piece (215) projecting from the leg (214) which runs parallel to and at a lateral distance (a) from the aforementioned glass pane.

24. The mounting device in accordance with one or more of Claims 1 to 23,
**characterised in that,**
in order to create an articulated connection for the two legs in the corner area of the mounting device, a recess is worked into it, preferably on the external side.

25. The mounting device in accordance with Claim 24,
**characterised in that,**
the recess is worked into the leg of the mounting device which makes contact on the casement frame, and takes the form of an open rectangle with its opening facing towards the external glass pane.

26. The mounting device in accordance with Claim 25,
**characterised in that,**
the depth of the recess approximately corresponds to the thickness of the material of the leg of the mounting device which makes contact on the casement frame.

## Revendications

1. Dispositif de montage (81; 211) pour vitrages isolants (54; 204) dont le vitrage extérieur (55; 205) dépasse le vitrage intérieur (56; 206), le dispositif de montage (81; 211) étant conçu sous la forme d'une pièce angulaire à deux bras portant sur le cadre (53; 203) recevant le vitrage isolant (54; 204) et qui, pour l'appui du vitrage extérieur (55; 205), comporte une poche de réception (82; 212) contournant son bord et prévue de préférence à l'extrémité du bras (81') portant sur le cadre (53; 203) ou un embout (215), ou sur le cadre (53; 203),
caractérisé en ce que
sur le bras (81', 214) du dispositif de montage (81; 211) parallèle aux vitrages (55, 56; 205, 206), il est formé ou raccordé un profilé de crantage (91, 91'; 221) qui, au moyen d'un embout (93; 223) prévu de préférence sur son extrémité et saillant en direction des vitrages (55, 56; 205, 206), se laisse positionner dans une gorge (60, 60'; 210) pratiquée dans le cadre (53; 203) de sorte que ce positionnement permette un réglage subséquent du vitrage isolant (54).

2. Dispositif de montage selon la revendication 1,
caractérisé en ce que
le profilé de crantage (91, 91'; 221) est disposé à peu près parallèlement au bras (81"; 216) du dispositif de montage (81; 211) portant ou s'appuyant sur le cadre (53; 203) et à une certaine distance de celui-ci.

3. Dispositif de montage selon la revendication 1 ou 2,
caractérisé en ce que,
le profilé de crantage (91; 221) est conçu de manière élastique en direction du vitrage isolant (54; 204).

4. Dispositif de montage selon la revendication 3,
caractérisé en ce que
le profilé de crantage (91) comporte de préférence sur son extrémité opposée à l'embout (93), une zone de fléchissement (92).

5. Dispositif de montage selon une ou plusieurs des revendications 1 à 4,
caractérisé en ce que,
à l'endroit du raccord au dispositif de montage (211) et à l'endroit où l'embout (223) s'engrène dans la gorge (210) du cadre (203), le profilé de crantage (221) comporte respectivement une zone de fléchissement (222, 222').

6. Dispositif de montage selon la revendication 1 ou 2,
caractérisé en ce que
le profilé de crantage (91') est lié au moyen d'une articulation (92') au dispositif de montage (81) ou à son bras (81') parallèle au vitrage isolant (54), ou bien qu'il est conçu sous la forme d'un étrier qui se laisse accrocher aussi bien dans le dispositif de montage que dans la gorge du cadre.

7. Dispositif de montage selon la revendication 6,
caractérisé en ce que
l'articulation (92') prévue pour le raccordement du profilé de crantage (91) avec le dispositif de montage (81) est réalisé par un évidement (98') à peu près circulaire, pratiqué dans ceux-ci et ouvert d'un côté, ainsi que par un ou plusieurs profilés (99) formés sur le profilé de crantage (91'), dont les enveloppes extérieures épousent l'enveloppe intérieure de l'évidement (98) et s'engrènent dans celle-ci.

8. Dispositif de montage selon une ou plusieurs des revendications 1 à 7,
caractérisé en ce que
la gorge (60) recevant l'embout (93) du profilé de crantage (91) et pratiqué dans le cadre (53), comporte une contre-dépouille, et que l'embout (93) se laisse serrer directement et/ou par l'intermédiaire d'un joint (97) dans la gorge (60).

9. Dispositif de montage selon une ou plusieurs des revendications 1 à 8,
caractérisé en ce que
l'extrémité de l'embout (93') du profilé de crantage (91) comporte au moins une traverse (96, 96') serrée dans la gorge (60) pratiquée dans le cadre (53).

10. Dispositif de montage selon une ou plusieurs des revendications 1 à 9,
caractérisé en ce que
l'embout (93") du profilé de crantage (91) est formé par deux profilés d'écartement qui se laissent serrer dans la gorge (60') pratiquée dans le cadre (53).

11. Dispositif de montage selon la revendication 9 ou 10,
caractérisé en ce que
sur l'embout (93) du profilé de crantage (91), il est prévu un joint (97) de préférence boudiné et collaborant avec le cadre (2) ou avec un dispositif similaire.

12. Dispositif de montage selon une ou plusieurs des revendications 1 à 11,
caractérisé en ce que
dans le cas d'un dispositif de montage (211) muni d'un embout (215) saillant latéralement, la face extérieure de l'embout (215) comporte, de préférence à l'endroit situé entre la poche de réception (212) et le bras (214) disposé à une certaine distance de son vitrage extérieur (204), une gorge de réception (217) pour le positionnement du profilé de crantage (221).

13. Dispositif de montage selon une ou plusieurs des revendications 1 à 12,
caractérisé en ce que
pour la fixation du vitrage isolant (204), la poche de réception (212') du vitrage extérieur (205) est formée sur le profilé de crantage (221") sur la face opposée à l'embout (223), et que le dispositif de montage (211") est lié rigidement au profilé de crantage (221") à une certaine distance latérale du vitrage extérieur (205).

14. Dispositif de montage selon une ou plusieurs des revendications 1 à 13,
caractérisé en ce que
sur deux coins diamétralement opposés du vitrage isolant (54; 204), le dispositif de montage (81'; 211) s'appuie au moyen de dispositifs d'appui (101 ; 231) sur le cadre (53; 203).

15. Dispositif de montage selon la revendication 14,
caractérisé en ce que
les dispositifs d'appui (101; 231) consistent respectivement d'un support (102; 232) solidaire du cadre (53; 203) et d'un organe d'appui (103; 233) disposé dans celui-ci et agissant sur le dispositif de montage (81'; 211) qui est lié avec le support (102; 232) et se laisse régler en direction du vitrage isolant (54; 204).

16. Dispositif de montage selon la revendication 14 ou 15,
caractérisé en ce que
le support (102) du dispositif d'appui (101) est formé par une douille munie de préférence d'un collet d'appui et montée de manière non rotative dans un alésage (89) pratiqué dans le cadre (53), moyennant par exemple de saillies formées et s'engrenant dans le cadre, la douille comprenant un taraudage recevant l'organe d'appui (103) conçu sous la forme d'une broche filetée et qui agit soit directement soit par un élément intermédiaire (104) sous la forme d'une cuvette, sur le bord du vitrage isolant (54).

17. Dispositif de montage selon la revendication 14 ou 15,
caractérisé en ce que
le support (232) du dispositif d'appui (231) est formé par une pièce angulaire dont un bras se laisse fixer sur le cadre (203) et dont l'autre bras comporte un taraudage pour la fixation réglable de l'organe d'appui (233).

18. Dispositif de montage selon une ou plusieurs des revendications 1 à 17,
caractérisé en ce que,
à leur extrémités dans le cas du bras vertical (81') du dispositif de montage (81) ou du dispositif de montage (211) ou de son bras (81') parallèle aux vitrages (55, 56), ou bien, en-dessous de la poche de réception (212') dans le cas de l'embout (215) ou du profilé de crantage (221"), ceux-ci comportent respectivement un ou plusieurs bords d'écoulement (94; 220; 228) formés par des profils.

19. Dispositif de montage selon une ou plusieurs des revendications 1 à 18,
caractérisé en ce que
le dispositif de montage (211") est fabriqué en matériau métallique, de préférence de l'aluminium, et le profilé de crantage (221") en matière synthétique résistant aux intempéries.

20. Dispositif de montage selon une ou plusieurs des revendications 1 à 18,
caractérisé en ce que
le dispositif de montage (81) ainsi que le profilé de crantage (91) avec embout (93) qui y sont formés, consistent d'une seule pièce et sont réalisés en matière synthétique résistant aux intempéries.

21. Dispositif de montage selon une ou plusieurs des revendications 1 à 20,
caractérisé en ce que
sur les faces du dispositif de montage (81) portant sur le cadre (53) ou bien sur ou dans les faces donnant sur cadre (53) des bras (81', 81") du dispositif de montage (81) portant sur le cadre (53), il est pratiqué un ou plusieurs évidements (88) disposés en direction longitudinale du dispositif de montage (81).

22. Dispositif de montage selon une ou plusieurs des revendications 1 à 21,
caractérisé en ce que
le bras (214) du dispositif de montage (211) parallèle aux vitrages (205, 206) est disposé à une distance latérale (a) du vitrage extérieur (205) et que l'espace entre le vitrage extérieur (205) et le bras (214) est rempli de silicone ou d'un matériau collant similaire (208).

23. Dispositif de montage selon la revendication 22,
caractérisé en ce que
la poche de réception (212) du dispositif de montage (211) pour le vitrage extérieur (205) est prévue sur un embout (215) saillant latéralement d'un bras (214) disposé parallèlement à une distance latérale (a) du vitrage.

24. Dispositif de montage selon une ou plusieurs des revendications 1 à 23,
caractérisé en ce que
pour la liaison articulée des deux bras du dispositif de montage, il est pratiqué un évidement dans un coin de celui-ci, de préférence sur la face extérieure.

25. Dispositif de montage selon la revendication 24,
caractérisé en ce que
l'évidement est pratiqué dans le bras du dispositif de montage portant sur le cadre, et qu'il est conçu sous la forme d'un rectangle ouvert du côté donnant sur le vitrage extérieur.

26. Dispositif de montage selon la revendication 25,
caractérisé en ce que
la profondeur de l'évidement correspond à peu près à l'épaisseur du matériel du bras du dispositif de montage portant sur le cadre.
